# EUROPÄISCHE PATENTSCHRIFT

(11) **EP 1 052 359 B1**
(45) Veröffentlichungstag und Bekanntmachung des Hinweises auf die Patenterteilung: **21.07.2004**
(21) Anmeldenummer: 00109406.9
(22) Anmeldetag: 03.05.2000
(51) Int. Cl.: E05D 11/06, E05F 1/12

(54) **Scharnier**
Hinge
Charnière

(30) Priorität: 12.05.1999 DE 19922006
(43) Veröffentlichungstag der Anmeldung: 15.11.2000
(73) Patentinhaber: GRUNDIG Aktiengesellschaft, 90471 Nürnberg (DE)
(72) Erfinder: Wagner, Peter, 90556 Cadolzburg (DE)

(56) Entgegenhaltungen:
- DE-A- 1 906 095
- FR-A- 2 304 257
- GB-A- 2 079 361
- US-A- 3 388 417
- US-A- 3 748 689

## Beschreibung

Die Erfindung betrifft ein Scharnier, insbesondere für Möbel.

Nach dem Stand der Technik werden zur Anbringung von horizontal verschwenkbaren Klappen an Möbeln Scharnierbänder herkömmlicher Bauart verwendet. Um die Klappe im geöffneten Zustand in einer vorgegebenen Lage, z.B. in der horizontalen Lage, zu halten, sind zusätzliche Mittel zur Begrenzung des Schwenkwegs vorgesehen. Dabei handelt es sich z.B. um mit einem Anschlag versehene Stäbe, die einerseits an der Klappe schwenkbar angebracht und andererseits am Schrank in einer Führung verschiebbar aufgenommen sind. Sobald der Anschlag mit der Führung in Anlage kommt, wird eine weitere Schwenkbewegung der Klappe unterbunden. Die Klappe wird in einer vorgegebenen Lage gehalten.

Die bekannte Anordnung besteht aus mehreren Teilen, deren Herstellung und Montage aufwändig ist.

Weiterhin ist aus der FR-A-2 304 257 ein Scharnier für die Beschickungstür einer Geschirrspülmaschine bekannt, die eine Rückstelleinrichtung in Form einer Druckfeder und einen den Schwenkweg begrenzenden Anschlag aufweist.

Die US-A-3 388 417, die alle Merkmale des Oberbegriffs des Anspruchs 1 offenbart, beschreibt eine Scharnier für die Motorhaube eines Automobils das mit einem, in einem Langloch des einen Scharnierteils geführten und an des andere Scharnierteil angeienkten Zwischenstück ausgerüstet ist und eine das Öffnen der Motorhaube unterstützende Feder aufweist.

Aufgabe der Erfindung ist es, ein Scharnier mit einem begrenzten Schwenkweg zu schaffen, das einfach aufgebaut und montagefreundlich ist.

Diese Aufgabe wird durch die Merkmale des Anspruchs 1 gelöst. Zweckmäßige Ausgestaltungen ergeben sich aus den Merkmalen der Ansprüche 2 bis 5.

Nach Maßgabe der Erfindung ist ein Scharnier, insbesondere für Möbel, vorgesehen, wobei ein erster Scharnierflügel schwenkbar mit einem zweiten Scharnierflügel verbunden und zur Begrenzung des Schwenkwegs ein Verbindungsstück vorgesehen ist, dessen erstes Ende schwenkbar am ersten Schwenkflügel befestigt und dessen zweites Ende verschiebbar entlang eines begrenzten Wegs am zweiten Schwenkflügel geführt ist. - Das Scharnier ist einfach aufgebaut. Die Montage einer besonderen Vorrichtung zur Begrenzung des Schwenkwegs ist nicht erforderlich.

Der zweite Schwenkflügel ist nach Art eines U-Profils ausgebildet. Das ermöglicht eine besonders flache Bauhöhe des zweiten Schwenkflügels, indem das Verbindungsstück zwischen den Schenkeln des U-Profils untergebracht ist.

In den Schenkeln des U-Profils sind in einander gegenüberliegender Anordnung schlitzartige Ausnehmungen vorgesehen. Eine gedachte Mittellinie jeder schlitzartigen Ausnehmung kann dabei einen Abschnitt einer Kreiskurve beschreiben. Nach einer vorteilhaften Ausführungsform beträgt der Radius der Mittellinie 50 bis 100 mm, vorzugsweise 82 bis 94 mm, die Breite der schlitzartigen Ausnehmungen beträgt zweckmäßigerweise etwa 5 mm. Am zweiten Ende ist mindestens ein quer zur Längsseite des Verbindungsstücks verlaufender erster Bolzen vorgesehen. Es können aber auch zwei erste Bolzen vorgesehen sein. Der/die erste/n Bolzen durchgreifen die schlitzartigen Ausnehmungen.

Die vorgenannten Merkmale tragen weiter zu einer besonders flachen Bauhöhe des zweiten Schwenkflügels bei. Sie gewährleisten, dass das Verbindungsstück unabhängig von der Stellung des ersten Schwenkflügels nicht über die im wesentlichen durch die Höhe der Schenkel gegebene Bauhöhe des zweiten Schwenkflügels hinaus sich bewegt.

Von herstellungstechnischem Vorteil ist es, dass das erste Ende am ersten Schwenkflügel an einer sich davon erstreckenden stegartigen Erhebung angebracht ist. Das erste Ende kann daran mittels eines weiteren Bolzens schwenkbar angebracht sein. Zweckmäßigerweise weist der zweite Scharnierflügel am dem ersten Scharnierflügel zugewandten Ende einen stufenartigen Absatz auf. Der erste Scharnierflügel ist mittels eines zweiten Bolzens schwenkbar am Ende des stufenartigen Absatzes angebracht. Das bewirkt, dass bei einem Verschwenken des ersten Schwenkflügels das erste Ende auf einem Radius bewegt wird, der eine besonders geringe vertikale Auslenkung des Verbindungsstücks hervorruft.

Eine am freien Ende des zweiten Scharnierflügels angebrachte Zugfeder ist mit dem Verbindungsstück verbunden. Dadurch wird eine selbsttätige Rückstellung des ersten Scharnierflügels in eine Ausgangsstellung bewirkt. Je nach Gewicht der am ersten Scharnierflügel angebrachten Platte ist aber auch eine Öffnungsbewegung mit zunehmender Dämpfung einstellbar.

Es kann zusätzlich im zweiten Scharnierflügel eine mit dem Verbindungsstück zusammenwirkende Rastvorrichtung vorgesehen sein, mittels derer der erste Scharnierflügel an einem bestimmten vorgegebenen Ort des Schwenkwegs verrastbar ist. Ferner kann im zweiten Schwenkflügel eine Vorrichtung aufgenommen sein, die bei Erreichen eines vorgegebenen Schwenkwinkels der Schwenkbewegung einen zusätzlichen Widerstand entgegensetzt. Dadurch kann das Erreichen eines bestimmten Schwenkwinkels angezeigt werden. Bei Überwindung des Widerstands kann zweckmäßigerweise zusätzlich ein Geräusch verursacht werden. das dem Benutzer zusätzlich das Überschreiten des vorgegebenen Schwenkwinkels akustisch anzeigt.

Zur Montage des zweiten Scharnierflügels ist es zweckmäßig, dass an den Kanten der Schenkel aufeinander zuweisende Umbiegungen vorgesehen sind, die jeweils einen Durchbruch zur Befestigung des zweiten Scharnierflügels aufweisen. Der Durchbruch kann mit einem Gewinde versehen sein. Das Verbindungsstück ist zweckmäßigerweise ein Metallband.

Nachfolgend wird anhand der Zeichnung ein Ausführungsbeispiel der Erfindung beschrieben. Hierin zeigen:
- Fig. 1: eine Draufsicht,
- Fig. 2: eine Vorderansicht,
- Fig. 3: eine Untersicht,
- Fig. 4: eine Rückansicht,
- Fig. 5: eine Seitenansicht,
- Fig. 6: eine Querschnittsansicht gemäß der Schnittlinie A-A in Fig. 2,
- Fig. 7: eine Querschnittsansicht gemäß der Schnittlinie B-B in Fig. 2 und
- Fig. 8: eine Querschnittsansicht gemäß der Schnittlinie C-C in Fig. 3.

In den Fig. 1 bis 8 ist ein erster Schwenkflügel S1 und ein zweiter Schwenkflügel mit S2 bezeichnet. Der zweite Schwenkflügel S2 ist - wie am besten aus Fig. 8 ersichtlich ist - abschnittsweise in Form eines U-Profils ausgebildet. Das U-Profil weist einen Profilboden 1 und zwei davon sich erstreckende Schenkel 2 auf.

In jedem der Schenkel 2 ist ein Schlitz 3 vorgesehen. Der Schlitz 3 beschreibt den Abschnitt eines Kreisbogens mit einem Radius R von 88 mm bezüglich einer Mittellinie. Der Schlitz 3 ist etwa 5 mm breit.

Ein als Metallband 4 ausgebildetes Verbindungsstück weist an einem zweiten Ende E2 zwei erste Bolzen 5 auf. Jeder der ersten Bolzen 5 durchgreift einen Schlitz 3. Am ersten Ende E1 ist das Metallband 4 mittels eines weiteren Bolzens 6 schwenkbar am ersten Schwenkflügel S1 angebracht. Der weitere Bolzen 6 ist am ersten Schwenkflügel S1 in einem daran angeformten Steg 7 aufgenommen.

In einer vorteilhaften Ausgestaltung der Erfindung ist der Bolzen 6 im Metallband 4 in einem Langloch angeordnet. Dieses Langloch ist im metallband 4 eingebracht. Hierdurch führt das Scharnier eine gerade Bewegung aus.

Der erste Schwenkflügel S1 weist einen weiteren Steg 8 auf, der endständig angebracht ist. Der erste Schwenkflügel S1 ist mit dem zweiten Schwenkflügel S2 mittels eines zweiten Bolzens 9 schwenkbar verbunden.

Der zweite Bolzen 9 ist am zweiten Schwenkflügel S2 am Ende eines sich vom U-Profil erstreckenden stufenförmigen Absatzes 10 gehalten.

Eine Zugfeder 11 ist an einer eine Ausnehmung 12 überspannenden Brücke eingehängt. Die Ausnehmung 12 ist in einem vom Profilboden 1 sich erstreckenden und mit den beiden Schenkeln 2 verbundenen Rückwand 13 vorgesehen. Das andere Ende der Zugfeder 11 ist etwa mittig am Metallband 4 angebracht. Von den Schenkeln 2 sich erstreckende Umbiegungen 14 können mit Gewindebohrungen 15 zur Befestigung des zweiten Schwenkflügels S2 vorgesehen sein.

Der erste S1 und der zweite Schwenkflügel S2 können aus Kunststoff oder Metall hergestellt sein.

Die Funktion des Scharniers ist folgende:

Der zweite Schwenkflügel S2 ist üblicherweise in einer geeigneten Ausnehmung eines Bodens eines Möbelstücks befestigt. Dazu können Schrauben in die Gewindebohrungen 15 eingreifen.

Am ersten Schwenkflügel S1 ist üblicherweise eine (hier nicht dargestellte) Klappe ebenfalls mittels Schrauben befestigt.

Bei einer Schwenkbewegung des ersten Schwenkflügels S1 aus der hier gezeigten Ausgangsstellung in eine horizontale Stellung wird das Metallband 4 aus dem U-Profil herausgezogen. Die ersten Bolzen 5 sind gleitend in den Schlitzen 3 geführt. Das zweite Ende E2 des Metallbands wird beim Herausziehen aus dem U-Profil entlang dem Kreisbogen geführt. Dadurch wird bewirkt, dass das Metallband 4 nicht an den Profilboden 1 anstößt. Sobald die ersten Bolzen 5 an den Enden der Schlitze 3 anliegen, ist eine weitere Schwenkbewegung nicht mehr möglich. Die Schwenkbewegung wird also durch die Länge der Schlitze 3 begrenzt. Die Schwenkbewegung in die horizontale Stellung erfolgt entgegen der zunehmenden Rückstellkraft der Zugfeder 11.

Die besondere Ausbildung des zweiten Schwenkflügels S2 mit dem darin gleitend geführten Metallband 4 ermöglicht eine besonders geringe Bauhöhe des zweiten Schwenkflügels S2. Die Bauhöhe ist hier durch die Höhe der Schenkel 2 gegeben. Die zweiten Schwenkflügel S2 können somit vorteilhafterweise in einer bodenseitigen Ausnehmung eines Möbelstücks aufgenommen werden.

### Bezugszeichenliste

- 1: Profilboden
- 2: Schenkel
- 3: Schlitz
- 4: Metallband (Verbindungsstück)
- 5: erster Bolzen
- 6: weiterer Bolzen
- 7: Steg
- 8: weiterer Steg
- 9: zweite Bolzen
- 10: Absatz
- 11: Zugfeder
- 12: Ausnehmung
- 13: Rückwand
- 14: Umbiegung
- 15: Gewindebohrung

- S1: erster Schwenkflügel
- S2: zweiter Schwenkflügel
- E1: erstes Ende
- E2: zweites Ende
- R: Radius

## Patentansprüche

1. Scharnier, insbesondere für Möbel, wobei ein erster Scharnierflügel (S1) schwenkbar mit einem zweiten Scharnierflügel (S2) verbunden und zur Begrenzung des Schwenkwegs ein Verbindungsstück (4) vorgesehen ist, dessen erstes Ende (E1) schwenkbar am ersten Schwenkflügel (S1) befestigt und dessen zweites Ende (E2) verschiebbar entlang eines begrenzten Wegs am zweiten Schwenkflügel (S2) geführt ist, wobei
- der zweite Schwenkflügel (S2) nach Art eines U-Profils ausgebildet ist,
- in dem Schenkeln (2) des U-Profils in einander gegenüberliegender Anordnung schlitzartige Ausnehmungen (3) vorgesehen sind und die jeweiligen Enden der schlitzartigen Ausnehmungen (3) den Schwenkweg begrenzen,
- eine gedachte Mittellinie jeder schlitzartigen Ausnehmung (3) einen Abschnitt einer Kreiskurve beschreibt,
- am zweiten Ende (E2) mindestens ein quer zur Längsseite des Verbindungsstücks (4) verlaufender erster Bolzen (5) vorgesehen ist,
- der erste Bolzen (5) die schlitzartigen Ausnehmungen (3) durchgreift,
- der zweite Scharnierflügel (S2) am dem ersten Scharnierflügel (S1) zugewandten Ende einen stufenartigen Absatz (10) aufweist,
- der erste Scharnierflügel (S1) mittels eines zweiten Bolzens (9) schwenkbar am Ende des stufenartigen Absatzes (10) angebracht ist,
- eine am freien Ende des zweiten Scharnierflügels (S2) angebrachte Zugfeder (11) mit dem Verbindungsstück (4) verbunden ist,
**dadurch gekennzeichnet, dass**
- die Zugfeder (11) etwa mittig am Verbindungsstück angebracht ist,
- das erste Ende (E1) am ersten Schwenkflügel (S1) an einer sich davon erstreckenden stegartigen Erhebung (7) so angebracht ist, dass das an seinem zweiten Ende (E2) mittels des ersten Bolzens (5) in den schlitzartigen Ausnehmung (3) geführte Verbindungsstück (4) beim Verschwenken des ersten Schwenkflügels (S1) und des zweiten Schwenkflügels (S2) gegeneinander im wesentlichen innerhalb des durch die U-Schenkel und den U-Boden gebildeten Raumes eine Bewegung mit besonders geringer vertikaler Auslenkung ausführt.

2. Scharnier, nach Anspruch 1, wobei der Radius der Mittellinie 70 bis 100mm, vorzugsweise 82 bis 94 mm, beträgt.

3. Scharnier nach einem der vorhergehenden Ansprüche, wobei die Breite der schlitzartigen Ausnehmungen (3) etwa 5mm beträgt.

4. Scharnier nach einem der vorhergehenden Ansprüche, wobei an den Kanten der Schenkel (2) aufeinander zuweisende Umbiegungen (14) vorgesehen sind, die jeweils einen Durchbruch (15) zur Befestigung des zweiten Scharnierflügels (S2) aufweisen.

5. Scharnier nach einem der vorhergehenden Ansprüche, wobei das Verbindungsstück (4) ein Metallband ist.

## Claims

1. Hinge, in particular for furniture, wherein a first hinge wing (S1) is swivellably joined to a second hinge wing (S2) and, to limit the swivelling path, a connecting piece (4) is provided whose first end (E1) is swivellably attached to the first swivelling wing (S1) and whose second end (E2) is displaceably carried along a limited path on the second swivelling wing (S2), wherein
- the second swivelling wing (S2) is formed after the fashion of a U-profiled section,
- slot-type cut-outs (3) are provided in the limbs (2) of the U-profiled section in a mutually opposite arrangement and the respective ends of the slot-type cut-outs (3) limit the swivelling path,
- an imaginary centre line of each slot-type cut-out (3) describes a segment of a circular curve,
- at least one first bolt (5) extending transversely to the longitudinal side of the connecting piece (4) is provided at the second end (E2),
- the first bolt (5) engages through the slot-type cut-outs (3),
- the second hinge wing (S2) has a step-type shoulder (10) at the end facing the first hinge wing (S1),
- the first hinge wing (S1) is swivellably mounted at the end of the step-type shoulder (10) by means of a second bolt (9),
- a tension spring (11) mounted at the unsupported end of the second hinge wing (S2) is joined to the connecting piece (4),
**characterized in that**
- the tension spring (11) is mounted approximately centrally on the connecting piece,
- the first end (E1) is mounted on the first swivelling wing (S1) at a web-type projection (7) extending from the latter in such a way that the connection piece (4) carried at its second end (E2) in the slot-type cut-out (3) by means of the first bolt (5) executes a movement with a particularly low vertical deflection on swivelling the first swivelling wing (S1) and the second swivelling wing (S2) towards one another substantially within the space formed by the U-limb and the U-base.

2. Hinge according to Claim 1, wherein the radius of the centre line is 70 to 100 mm, preferably 82 to 94 mm.

3. Hinge according to any one of the preceding claims, wherein the width of the slot-type cut-outs (3) is about 5 mm.

4. Hinge according to any one of the preceding claims, wherein there are provided at the edges of the limbs (2) bent-over sections (14) that point towards one another and that each have a perforation (15) for attaching the second hinge wing (S2).

5. Hinge according to any one of the preceding claims, wherein the connecting piece (4) is a metal strip.

## Revendications

1. Charnière, en particulier pour des meubles, dans laquelle un premier volet de charnière (S1) est relié avec faculté de pivotement à un second volet de charnière (S2) et dans laquelle il est prévu un élément de raccordement (4) pour limiter le trajet de pivotement, dont la première extrémité (E1) est fixée avec faculté de pivotement sur le premier volet de charnière (S1) et dont la seconde extrémité (E2) est guidée avec faculté de translation le long d'un trajet limité sur le second volet de charnière (S2),
- le second volet de charnière (S2) étant réalisé à la manière d'un profilé en U ;
- des évidements (3) en forme de fente étant prévus dans les branches (2) du profilé en U selon un agencement mutuellement opposé et les extrémités respectives des évidements (3) en formé de fente limitant le trajet de pivotement ;
- une ligne médiane imaginaire de chaque évidement (3) en forme de fente décrivant un segment d'une courbe circulaire ;
- au moins un premier goujon (5) s'étendant perpendiculairement au côté longitudinal de l'élément de raccordement (4) étant prévu à la seconde extrémité (E2) ;
- le premier goujon (5) traversant les évidements (3) en forme de fente ;
- le second volet de charnière (S2) présentant un talon (10) en forme de gradin sur l'extrémité tournée vers le premier volet de charnière (S1) ;
- le premier volet de charnière (S1) étant monté avec faculté de pivotement sur l'extrémité du talon (10) en forme de gradin au moyen d'un second goujon (9) ; et
- un ressort de traction (11) monté sur l'extrémité libre du second volet de charnière (S2) étant relié à l'élément de raccordement (4) ;
**caractérisée en ce que** :
- le ressort de traction (11) est monté à peu près au milieu sur l'élément de raccordement (4) ;
- la première extrémité (E1) sur le premier volet de charnière (S1) est montée sur un surhaussement (7) en forme de nervure s'étendant depuis celui-ci de sorte que l'élément de raccordement (4), guidé sur sa seconde extrémité (E2) dans les évidements (3) en forme de fente au moyen du premier goujon (5), exécute un mouvement avec une déviation verticale particulièrement petite lors du pivotement du premier volet de charnière (S1) et du second volet de charnière (S2), l'un par rapport à l'autre, essentiellement dans l'espace formé par les branches et le fond du profilé en U.

2. Charnière selon la revendication 1, dans laquelle le rayon de la ligne médiane s'élève de 70 à 100 mm, de préférence de 82 à 94 mm.

3. Charnière selon l'une ou l'autre des revendications précédentes, dans laquelle la largeur des évidements (3) en fonne de fente est à peu près de 5 mm.

4. Charnière selon l'une des revendications précédentes, dans laquelle des rabats (14), dirigés l'un vers l'autre et présentant respectivement une traversée (15) pour fixer le second volet de charnière (S2), sont prévus sur les bords des branches (2).

5. Charnière selon l'une des revendications précédentes, dans laquelle l'élément de raccordement (4) est une bande de métal.
